# EUROPÄISCHE PATENTANMELDUNG

(11) **EP 0 135 612 A2**
(43) Veröffentlichungstag der Anmeldung: **03.04.1985**
(21) Anmeldenummer: 83109931.2
(22) Anmeldetag: 05.10.1983
(51) Int. Cl.: D06N 3/00, D06N 7/00

(54) **Belag für eine zur verkleidende Fläche**

(30) Priorität: 04.08.1983 DE 3328165
(71) Anmelder: Teppichwerk Neumünster GmbH, D-2350 Neumünster (DE)
(72) Erfinder: Haas, Heinz, D-2350 Neumünster (DE); Struve, Klaus-Dieter, D-2356 Aukrug (DE)
(74) Vertreter: Heldt, Gert, Dr. Dipl.-Ing.

(57) **Zusammenfassung**

Ein Belag für eine zu verkleidende Fläche erstreckt sich mit seiner Unterseite auf der Fläche. Der Unterseite gegenüber liegt eine als Sichtfläche dienende Oberfläche. Dieser Belag besteht aus Kunststoff und ist auf seiner Unterseite selbsthaftend ausgebildet. Der Kunststoff ist als eine auf ihrer Unterseite selbsthaftende Bahn ausgebildet. Er kann auch als ein auf seiner Unterseite selbsthaftendes dreidimensionales Gebilde oder als voneinander unabhängige Flächenstücke ausgebildet sein.

## Beschreibung

Die Erfindung betrifft einen Belag für eine zu verkleidende Fläche, der sich mit seiner Unterseite auf der Fläche erstreckt und dessen der Unterseite gegenüberliegende Oberseite eine Sichtfläche darstellt.

Derartige Beläge haben sich als Bodenbeläge gut bewährt. Die anfänglichen Befürchtungen, daß der selbsthaftende Belag nicht fest genug mit einem Boden verklammert werden könne, auf den der _{B}elaq aufqebracht wird, haben sich als falsch erwiesen. Vielmehr haben sich die Hoffnungen bestätigt, daß derartige Beläge schnell und leicht verlegt werden können, so daß sie auch von Laien auf einen Boden aufgebracht werden können. Die verlegten Beläge zeigen weder die Tendenz, sich nach der Verlegung vom Boden wieder abzulösen,noch die bei anderen Verlegungen häufig beobachteten und immer wieder befürchteten Wellen.

Diese guten Erfolge hatten den Anlaß dazu gegeben, weitergehende Versuche mit selbsthaftenden Belägen anzustellen. Derartige Beläge konnten bisher nur auf einem glattgespachtelten Boden verlegt werden, damit sie weitflächig mit dem auf dem Boden aufgebrachten Kleber verhaftet werden konnten. Darüber hinaus hatten derartige, Beläge den Nachteil, daß sie im Regelfall aus einem relativ schwer verformbaren Kunststoff bestehen. Diese Kunststoffbahnen werden in Rollen verkauft. Sie nehmen bis zu ihrer Verlegung die Form dieser Rollen an und können daher nur mit erheblichen Aufwand den jeweiligen räumlichen Verhältnissen angepaßt werden, in denen die Bahn verlegt werden soll. Andererseits kommt mit dem auf den Boden bzw. auf die Rückseite der Bahn aufgebrachten Kleber eine relativ schnelle Verbindung zwischen dem Belag und dem Boden zustande, so daß nachträgliche Korrekturen im Zuschnitt nur noch sehr schwer auszugleichen sind. Gerade die Verlegung derartiger Bahnen war daher bisher nur einschlägigen Fachleuten vorbehalten, falls gewährleistet sein sollte, daß die Bahn ordnungsgemäß und ohne Verlegefehler verlegt werden sollte. Darüber hinaus bestanden derartige Bahnen sehr häufig aus Kunststoffen, die mit einigen der in Betracht zu ziehenden Kleber Verbindungen eingingen. Diese Verbindungen führten nicht selten dazu, daß die bereits verlegte Kunststoffbahn relativ schnell alterte und dadurch unansehnlich wurde. Auf die Auswahl des Klebers zum Zwecke der Verlegung derartiger Bahnen muß daher besondere Sorgfalt und einschlägige Fachkenntnis verwendet werden. Soweit derartige Voraussetzungen nicht erfüllt waren, wurden die verlegten Bahnen schnell unansehnlich und mußten ausgewechselt werden.

Aufgabe der vorliegenden Erfindung ist es daher, den Belag der einleitend genannten Art so zu verbessern, daß er auf leichte Art und Weise auf die Fläche aufgebracht werden kann, ohne daß die Gefahr der Auswahl falscher Kleber besteht und daß der Belag relativ einfach der jeweiligen Bodengestaltung angepaßt werden kann.

Diese Aufgabe wird erfindungsgemäß dadurch gelöst, daß der Belag aus Kunststoff besteht und auf seiner Unterseite selbsthaftend ausgebildet ist.

Ein derartiger Belag kann ohne erhebliche Schwierigkeiten unabhängig von seiner Konsistenz auf der jeweils zu verkleidenden Fläche befestigt werden. Diese Befestigung kann vorgenommen werden auf ebenen und auf unebenen Flächen. Der Kunststoff paßt sich nicht nur der Flächengestaltung an sondern klebt auch unabhängig von deren jeweiligerAusbildung. Die selbsthaftende Unterseite wird so ausgebildet, daß sie der jeweiligen Konsistenz des Kunststoffes entspricht. Bei besonders unflexiblen Kunststoffen wird ein schnell abbindender hochfester Kleber verwendet, während bei Kunststoffen, die leicht formbar sind, derartig hoher Ansprüche an die Haftkraft der selbsthaftenden Unterseite nicht gestellt werden müssen. Insbesondere im Hinblick auf die bereits aus der Hauptanmeldung bekannte Schutzfolie kann der Augenblick, in dem eine Verbindung zwischen der zu beklebenden Fläche und dem Belag zustande kommt, genau festgelegt werden. Dieser Augenblick tritt dann ein, wenn die Schutzfolie von der selbsthaftenden Unterseite abgezogen wird. Diese Abtrennung der Schutzfolie kann je nach dem Fortschritt der Verlegearbeiten kontinuierlich vorgenommen werden, so daß der Belag in kleinen Flächenabschnitten nach und nach mit der zu verkleidenden Fläche verklebt werden kann. Dieses langsam fortschreitende Verklebeverfahren zeigt seine Vorteile insbesondere dann, wenn der zu verlegende Belag besonders unflexibel ist und seine während seines Transportes angenommene Rollenform nicht gerne wieder aufgibt.

Gemäß einer bevorzugten Ausführungsform der Erfindung ist der Kunststoff als eine auf ihre Unterseite selbsthaftende Bahn ausgebildet. Gerade bei der Verlegung derartiger Bahnen treten die bereits geschilderten Verlegeschwierigkeiten auf. Diese Bahnen besitzen große Flächen, die von Laien nur schwer der zu verkleidenden Fläche angepaßt werden können. Mit Hilfe der selbsthaftenden Unterseite können auch derartig große Flächen den Bedürfnissen der jeweils zu verkleidenden Fläche angepaßt werden. Auch lotrecht verlaufende Flächen können auf diese Weise leicht verkleidet werden. Die mit einer selbsthaftenden Unterseite ausgestatteten Bahnen können auch ohne Schwierigkeit an einer als Decke ausgebildeten Fläche befestigt werden,- ohne daß die Notwendigkeit besteht, die verkleidete Fläche auf Dauer einer Druckbelastung auszusetzen, die beispielsweise bei der Verkleidung von Böden durch schwere Möbelstücke oder ständiges Begehen der verkleideten Fläche erreicht wird.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
Fig. 1 Einen Querschnitt durch einen selbsthaftenden Belag und eine sich darunter erstreckende zu verkleidende Fläche,
Fig. 2 einen Querschnitt durch einen Belag mit selbsthaftender Schicht,
Fig. 3 eine Draufsicht auf eine Bahn mit einer teilweise genarbten und teilweise glatten Oberfläche,
Fig. 4 eine Draufsicht auf ein unregelmäßig geformtes Gebilde, das als Belag Verwendung findet,
Fig. 5 einen Querschnitt durch ein Flächenstück entlang der Schnittlinie V - V in Fig. 4 und
Fig. 6 einen Querschnitt durch eine aus mehreren Schichten bestehende Bahn entlang der Schnittlinie VI - VI in Fig. 3.

Ein Belag besteht im wesentlichen aus einer einer zu verkleidenden Fläche 1 benachbarten Unterseite 2, einer Schicht 3 aus Kunststoff sowie einer der Unterseite 2 im wesentlichen planparallel verlaufenden Oberseite 4. Die Unterseite 2 ist selbsthaftend ausgebildet. Diese Ausbildung kann dadurch herbeigeführt werden, daß der die Schicht 3 bildende Kunststoff im Bereich der Unterseite 2 selbsthaftende Eigenschaften aufweist. Darüber hinaus ist es jedoch auch denkbar, daß auf die Unterseite 2 eine selbsthaftende Schicht 4 aufgetragen wird. Diese selbsthaftende Schicht 4 kann beispielsweise aus einem Kunstharz bestehen. Bei dem Kunstharz kann es sich um einen Kleber, beispielsweise einen Schmelzkleber, einen Dispersionskleber oder einen lösungsmittelhaltigen Kleber handeln.

Die Schicht 3 kann als eine Bahn 5 ausgebildet sein, die entsprechend der jeweiligen Ausgestaltung der Fläche 1 zugeschnitten wird, um die Bahn 5 gut deckend auf die Fläche 1 aufbringen zu können. Um diese Anpassung der Bahn 5 an die Fläche 1 vornehmen zu können, wird die Bahn 5 der Gestaltung der Fläche 1 entsprechend zugeschnitten. Während der Anpassung der Bahn 5 an die Fläche 1 ist die selbsthaftende Schicht 4 von einer Folie 6 abgedeckt, so daß die selbsthaftende Schicht 4 während des Zuschneidens ihre selbsthaftende Kraft nicht zum Nachteil dessen entwickeln kann, der den Zuschnitt vornimmt. Auf diese Weise soll verhindert werden, daß während des Anpassens der Bahn 5 an die Fläche 1 bereits eine Haftung zwischen der Bahn 5 und der Fläche 1 stattfindet. Außerdem sollen Teile der Schicht 3, die von der Bahn 5 abgeschnitten worden sind, nicht auf der Unterseite 2 fest haften.

Die Folie 6 erstreckt sich planparallel zur Unterseite 2 und deckt die selbsthaftende Schicht 4 ab, so daß sich diese zwischen der Folie 6 und der Unterseite 2 erstreckt. Nach dem Zuschnitt der Bahn 5 kann die Folie 6 von der Unterseite 2 abgezogen werden, so daß nunmehr die Bahn 5 mit ihrer Unterseite 2 auf die Fläche 1 aufgeklebt werden kann.

Die selbsthaftende Schicht 4 kann als eine zusammenhängende Schicht die gesamte Unterseite 2 bedecken. Darüber hinaus ist es möglich, sämtliche Ausführungsformen für die selbsthaftende Schicht zu wählen, die bereits aus der Hauptanmeldung bekannt sind. Insbesondere ist daran zu denken, die selbsthaftende Schicht in Form von gradlinigen Streifen 7, Streifen in ZickZack 8 und als einzelne selbsthaftende Punkte 9 auszubilden. In welcher Form die selbsthaftende Schicht auf die Unterseite 2 aufgebracht wird, hängt ab von der Art der Fläche 1, der Art des zur Herstellung der selbsthaftenden Schicht 4 verwendeten Klebers und dem Kunststoff, aus dem die Schicht 3 besteht. Beispielsweise hat sich zur Herstellung der selbsthaftenden Schicht 4 ein Kleber gut bewährt, der unter dem Einfluß von Wärme in der Lage ist, eine gute Klebverbindung zwischen der Fläche 1 und der Unterseite 2 herbeizuführen. Hinsichtlich der selbsthaftenden Ausbildung der Unterseite 2 wird auf die Merkmale der Hauptanmeldung verwiesen. Im wesentlichen ist daran zu denken, die Unterseite 2 der aus Kunststoff bestehenden Schicht 3 chemisch so zu behandeln, daß der Kunststoff im Bereich der Unterseite 2 klebende Wirkung entfaltet.

Es ist auch denkbar, ähnlich wie beim Fußbodenbelag der Hauptanmeldung die Unterseite 2 mit einer zusammenhängenden Schicht 4 zu bedecken, die selbsthaftende Wirkungen zeigt. Darüber hinaus können aus dieser selbsthaftenden Schicht 4 einzelne Punkte 10 herausragen, in deren Bereich die Schicht 3 besonders intensiv mit der Fläche 1 verhaftet. Zwischen den einzelnen Punkten 10 liegen Bereiche 11, die eine weniger intensive Haftung zeigen als im Bereich der Punkte 10.

Diese Bereiche 11 erlauben eine Verschiebung der Schicht 3 auf der Fläche 1, wenn sich beispielsweise die Schicht 3 unter dem Einfluß von Wärme dehnt. Insbesondere bei einer räumlich gestalteten Schicht 3, wie sie beispielsweise in Figuren 4 und 5 dargestellt ist, kann eine derartige Ausgestaltung der selbsthaftenden Schicht 4 von großem Vorteil sein, um der räumlich gekrümmten Struktur der Fläche 1 gut abdeckend Rechnung tragen zu können.

Schließlich ist es denkbar, die Schicht 3 in der Weise herzustellen, daß sie auf ihrer der selbsthaftenden Schicht 4 abgewandten Sichtfläche 12 mit einer besonders strapazierfähigen Abdeckung 13 versehen ist. Diese Abdeckung 13 kann aus einer besonders harten aber durchsichtigen Schicht bestehen. Es ist jedoch auch denkbar, die Schicht 3 im Bereich der Sichtfläche 12 durch eine entsprechende chemische oder physikalische Behandlung so hart zu gestalten, z.B. zu Glasieren, daß sie großen Beanspruchungen standhalten kann. Derartige Abdeckungen machen die gesamte Schicht 3 so biegesteif, daß ihre Verlegung auf einer entsprechend gestalteten Fläche 1 bisher besondere Schwierigkeiten bereitete. In den meisten Fällen reichten Verklebungen mit Hilfe von Doppelklebebändern nicht aus. Bei Verwendung flüssiger Klebstoffe bestand die Gefahr, daß derartige Schichten 3 sich von der verklebten Fläche 1 wieder hoch wölbten, ohne daß eine Verklebung mit der Fläche 1 zustande kam. Außerdem muß bei Verwendung derartiger Klebstoffe die Fläche 1 in besonders sorgfältiger Weise für die Verklebung vorbereitet werden, um sicher zu stellen, daß der Klebstoff in allen Bereichen der Unterseite 2 eine gleichmäßig gute Haftvermittlung zwischen der Fläche 1 und der Unterseite 2 herbeiführen konnte. Zu diesem Zwecke mußte die Fläche 1 sehr sorgfältig eingeebnet werden. Die mit einer selbsthaftenden Unterseite 2 versehenden Schichten 3 erfordern jedoch eine derartig sorgfältige Vorbereitung der Fläche 1 nicht. Die selbsthaftende Unterseite 2 paßt sich jeglichen Oberflächengestaltungen der Fläche 1 an, so daß mit der Fläche 1 eine gute Verbindung zustande kommt. Dabei ist es auch denkbar, den Belag auf einen alten bereits abgenutzten Fußbodenbelag aufzubringen, ohne daß dieser zuvor von der Fläche 1 entfernt werden muß. Trotz der Biegesteifigkeit des verwendeten Kunststoffes kommt auf der unebenen Fläche 1 eine gute Haftung zwischen der Unterseite 2 und der Fläche 1 zustande.

Eine Ausbildung des Belages in Form von einzelnen Flächenstücken 14 dient beispielsweise der Verkleidung von Innenräumen von Kraftfahrzeugen. Derartige Beläge sind sehr häufig einer hohen Verschmutzung ausgesetzt, so daß sie zweckmäßigerweise von Zeit zu Zeit von der Fläche 1 abgenommen und gesäubert werden müssen. In diesen Fällen muß damit gerechnet werden, daß die Beläge sich trotz sorgsamer Behandlung verformen. Trotz derartiger Verformungen reicht die Beschichtung der Unterseite mit einer selbsthaftenden Schicht 4 aus, um die Flächenstücke 14 fest mit der Fläche 1 verbinden zu können.

Die selbsthaftende Schicht 4 kann unmittelbar auf die Schicht 3 aufgebracht werden. Dabei muß darauf geschtet werden, daß die selbsthaftende Schicht 4 eine gute Verbindung mit der Schicht 3 herbeiführt. Aus diesem Grunde müssen der die Schicht 3 bildende Kunststoff und ein die selbsthaftende Schicht 4 beispielsweise bildender Kleber chemisch aufeinander abgestimmt sein. In solchen Fällen, in denen eine derartige Abstimmung nicht herbeigeführt werden kann, ist es denkbar, zwischen der selbsthaftenden Schicht 4 und der Schicht 3 eine Zwischenschicht 15 vorzusehen, die einerseits zu einer befriedigenden Verbindung mit der Schicht 3 führt und andererseits in der Lage ist, die selbsthaftende Schicht 4 aufzunehmen. Dabei muß darauf geachtet werden, daß die Zwischenschicht 15 mit einer guten Adhäsion auf der Schicht 3 haftet, um zu verhindern, daß die Zwischenschicht 15 sich von der Schicht 3 ablöst. Andererseits muß auch zwischen der selbsthaftenden Schicht 4 und der Zwischenschicht 15 sowohl eine gute Adhäsion als auch eine gute Verträglichkeit bestehen. Darüber hinaus muß die Zwischenschicht 15 eine große mechanische Festigkeit besitzen, um die zum Festhalten des Belages notwendigen Kräfte auf die Fläche 1 übertragen zu können. Schließlich ist daran zu denken, daß die Zwischenschicht 15 dazu beiträgt, Unebenheiten in den benachbarten Oberflächen der Schicht 3 einerseits und der selbsthaftenden Schicht 4 andererseits auszugleichen. Zum Zwecke dieses Ausgleiches wird die Zwischenschicht 15 beispielsweise auf die Schicht 3 aufgewalzt. Die Zwischenschicht 15 kann aus Fasern, beispielsweise einem Vließ bestehen. Die Dicke dieses Vließes beträgt etwa 1,5 mm.

Der die Schicht 3 bildende Kunststoff kann beispielsweise aus einem Thermoplast bestehen. Es ist jedoch auch denkbar, zu diesem Zwecke Duroplaste zu verwenden. Von einer besonders guten Oberflächenhärte ist die Schicht 3, wenn sie aus einem Polyvenylchlorid besteht. Derartige PVC-Beläge haben daher eine weite Verbreitung gefunden. Dem Polyvenylchlorid können Mischungsbestandteile zugemischt werden, beispielsweise kann dem PVC Asbest hinzugemischt werden.

## Patentansprüche

1. Belag für eine zu verkleidende Fläche, der sich mit seiner Unterseite auf der Fläche erstreckt und dessen der Unterseite gegenüberliegende Oberseite eine Sichtfläche darstellt,gemäß Patent...(Patentanmeldung P 32 35 382.0), dadurch gekennzeichnet, daß er aus Kunststoff besteht und auf seiner Unterseite (2) selbsthaftend ausgebildet ist.

2. Belag nach Anspruch 1, dadurch gekennzeichnet, daß der Kunststoff als eine auf seiner Unterseite (2) selbsthaftende Bahn (5) ausgebildet ist.

3. Belag nach Anspruch 1, dadurch gekennzeichnet, daß der Kunststoff als ein auf seiner Unterseite (2) selbsthaftendes dreidimensionales Gebilde ausgebildet ist.

4. Belag nach Anspruch 1, dadurch gekennzeichnet, daß der Kunststoff als voneinander unabhängige Flächenstükke (14) ausgebildet sind.

5. Belag nach Anspruch 1 bis 4, dadurch gekennzeichnet, daß der Kunststoff auf seiner Unterseite (2) eine selbsthaftende Schicht (4) aufweist.

6. Belag nach Anspruch 1 bis 5, dadurch gekennzeichnet, daß die selbsthaftende Schicht (4) als Kleberausgebildet ist.

7. Belag nach Anspruch 1 bis 6, dadurch gekennzeichnet, daß die selbsthaftende Schicht (4) hinsichtlich ihrer Verträglichkeit und Adhäsion auf den Kunststoff abgestimmt ist.

8. Belag nach Anspruch 1 bis 7, dadurch gekennzeichnet, daß die selbsthaftende Schicht (4) über eine Zwischenschicht (15) auf der Unterseite (2) befestigt ist.

9. Belag nach Anspruch 1 bis 8, dadurch gekennzeichnet, daß die Zwischenschicht (15) hinsichtlich ihrer Verträ^{g-} lichkeit und Adhäsion auf den Kunststoff einerseits und auf die selbsthaftende Schicht (4) andererseits abgestimmt ist.

10. Belag nach Anspruch 1 bis 9, dadurch gekennzeichnet, daß die Zwischenschicht (15) eine dem Kunststoff zugewandte und auf diesen abgestimmte Oberseite und eine der selbsthaftenden Schicht (4) zugewandte auf diese abgestimmte Unterseite aufweist.

11. Belag nach Anspruch 1 bis 10, dadurch gekennzeichnet, daß die Zwischenschicht (15) eine große mechanische Festigkeit besitzt.

12. Belag nach nach Anspruch 1 bis 11, dadurch gekennzeichnet, daß die Zwischenschicht (15) als eine Faserschicht ausgebildet ist.

13. Belag nach Anspruch 1 bis 12, dadurch gekennzeichnet, daß die Faserschicht als eine Vließschicht ausgebildet ist.

14. Belag nach Anspruch 1 bis 13, dadurch gekennzeichnet, daß der Kunststoff aus einem Thermoplast besteht.

15. Belag nach Anspruch 1 bis 14, dadurch gekennzeichnet, daß der Kunststoff ein Polyvenylchlorid ist.

16. Belag nach Anspruch 1 bis 15, dadurch gekennzeichnet, daß der Kunststoff aus einer Polyvenylchlorid enthaltenden Mischung besteht.

17. Belag nach Anspruch 1 bis 16, dadurch gekennzeichnet, daß die Mischung Asbest enthält.

18. Belag nach Anspruch 1 bis 14, dadurch gekennzeichnet, daß der Kunststoff ein Polyester ist.

19. Belag nach Anspruch 1 bis 18, dadurch gekennzeichnet, daß der Kunststoff auf seiner Oberseite eine feste Sichtfläche (12) aufweist, die als Trittschicht ausgebildet ist.

20. Belag nach Anspruch 1 bis 19, dadurch gekennzeichnet, daß die Oberseite des Kunststoffes glatt ist.

21. Belag nach Anspruch 1 bis 19, dadurch gekennzeichnet, daß die Oberseite des Kunststoffes genarbt ist.

22. Belag nach Anspruch 1 bis 21, dadurch gekennzeichnet, daß die Oberseite des Kunststoffes glasiert ist.

23. Belag nach Anspruch 1 bis 22, dadurch gekennzeichnet, daß die selbsthaftende Schicht als Kleber ausgebildet ist.

24. Belag nach Anspruch 1 bis 23, dadurch gekennzeichnet, daß der Kleber ein Kunstharz ist.

25. Belag nach Anspruch 1 bis 24, dadurch gekennzeichnet, daß der Kleber ein Dispersionskleber ist.

26. Belag nach Anspruch 1 bis 24, dadurch gekennzeichnet, daß der Kleber ein Schmelzkleber ist.

27. Belag nach Anspruch 1 bis 24, dadurch gekennzeichnet, daß der Kleber ein lösungsmittelhaltiger Kleber ist.
